# FASCICULE DE BREVET EUROPEEN

(11) **EP 2 780 572 B1**
(45) Date de publication et mention de la délivrance du brevet: **13.12.2017**
(21) Numéro de dépôt: 12794387.6
(22) Date de dépôt: 26.10.2012
(51) Int. Cl.: F02D 41/02

(54) **COMMANDE DE FONCTIONNEMENT D'UN MOTEUR A COMBUSTION INTERNE DE TYPE DIESEL**
STEUERUNG DES BETRIEBS EINES DIESELVERBRENNUNGSMOTORS
CONTROLLING THE OPERATION OF A DIESEL INTERNAL COMBUSTION ENGINE

(30) Priorité: 16.11.2011 FR 1160458
(43) Date de publication de la demande: 24.09.2014
(73) Titulaire: PSA Automobiles SA, 78300 Poissy (FR)
(72) Inventeur: BERNARD, Yoan, F-78570 Andresy (FR); BARRE, Benoit, F-78180 Montigny Le Bretonneux (FR)
(86) Numéro de dépôt international: PCT/FR2012/052473
(87) Numéro de publication internationale: WO 2013/072590

(56) Documents cités:
- EP-A1- 1 533 499
- EP-A2- 0 419 808
- EP-A2- 1 178 192
- FR-A1- 2 847 305
- US-A1- 2004 209 735

## Description

L'invention concerne un procédé de commande de fonctionnement d'un moteur à combustion interne de type Diesel.

Il est connu de commander le fonctionnement d'un moteur à combustion interne de type Diesel de manière à réguler des paramètres de fonctionnement du moteur tels que l'avance à l'injection, le débit d'injection du carburant ou la commande des bougies pré et post chauffage, permettant de réguler leur température en fonction des conditions environnementales, afin d'obtenir le meilleur compromis possible entre une faible consommation, un niveau de pollution faible, un bon agrément de conduite, un niveau sonore faible et de bonnes performances du moteur. Ce compromis entre consommation, pollution, agrément, bruit et performance doit être optimisé quelque soit la situation d'utilisation du moteur, lors d'un démarrage du moteur, lors d'un fonctionnement du moteur à température extérieure tempérée, froide ou chaude ou lors d'un fonctionnement du moteur à altitude élevée. Le document EP 1 178 192 décrit un appareil destiné à commander une pression de suralimentation dans un moteur à combustion interne tenant compte entre autre de la température de l'eau de refroidissement du moteur.

Le document US 2010241341 décrit un procédé de commande de fonctionnement d'un moteur à combustion interne à partir d'une détermination de la température Tfc du fluide caloporteur du circuit de régulation thermique du moteur. Or, l'utilisation exclusive de la température Tfc du fluide caloporteur du circuit de régulation thermique du moteur pour la réalisation de commande de fonctionnement du moteur ne permet pas toujours de trouver le meilleur compromis entre consommation, pollution, agrément, bruit et performance. En effet, une température Tfc du fluide caloporteur de 10 °C à 0 m d'altitude implique une commande des paramètres de fonctionnement de type « moteur à température tempérée » alors que cette même température Tfc du fluide caloporteur à une altitude de 2000 m implique une commande des paramètres de fonctionnement de type « moteur froid ». Il est possible de corriger la commande à partir de paramètres additionnels tels que la pression Patm atmosphérique ambiante et/ou la température Tair de l'air ambiant, toutefois ce type d'ajustement pose des problèmes de mise au point. En effet, il est simple d'ajuster chacune de ces corrections de manière indépendante, en revanche la gestion de leurs interactions, lorsqu'elles varient simultanément, est difficile à maîtriser. Ces corrections en fonction de deux paramètres variables nécessitent de nombreuses heures de mise au point du moteur et engagent des coûts importants.

Le problème technique à résoudre consiste donc en l'élaboration d'un procédé de commande de fonctionnement d'un moteur à combustion interne de type Diesel possédant un compromis entre consommation, pollution, agrément, bruit et performance amélioré et une mise au point facilitée.

Il est proposé, selon un aspect de l'invention, un procédé de commande de fonctionnement d'un moteur à combustion interne de type Diesel comportant les étapes suivantes dans lesquelles:
- on détermine une température du fluide caloporteur du circuit de régulation thermique du moteur,
- on détermine une pression atmosphérique ambiante et
- on calcule une température modifiée dudit fluide caloporteur à partir de ladite température du fluide caloporteur et de la pression atmosphérique ambiante et on commande des paramètres de fonctionnement du moteur à partir de ladite température modifiée dudit fluide caloporteur.

Le système de commande de fonctionnement d'un moteur à combustion interne de type Diesel, issu du procédé précédemment décrit, est caractérisé en qu'il comprend un moyen de détermination de la température du fluide caloporteur, un moyen de détermination de la pression atmosphérique ambiante et un moyen de calcul de la température modifiée du fluide caloporteur.

Ainsi, la commande de fonctionnement d'un moteur à combustion interne de type Diesel utilisant non plus uniquement la température du fluide caloporteur, mais utilisant directement la pression atmosphérique Patm et la température du fluide caloporteur présente l'avantage d'introduire le paramètre de la pression atmosphérique au début du procédé ce qui permet de mieux adapter la commande de fonctionnement à la situation d'utilisation du moteur. De plus, la correction à apporter ne dépend plus que d'un seul paramètre ce qui facilite la mise au point du moteur.

L'invention sera mieux comprise à l'étude de quelques modes de réalisation décrits à titre d'exemples nullement limitatifs, et illustrés par les dessins annexés sur lesquels :
- La figure 1 représente le fonctionnement du procédé de commande à partir d'une pression atmosphérique ambiante et d'une température du fluide caloporteur de régulation thermique du moteur, selon un aspect de l'invention.
- La figure 2 décrit un procédé de commande de fonctionnement d'un moteur, à partir d'une pression atmosphérique, d'une température du fluide caloporteur de régulation thermique du moteur, et comprenant une correction de ladite commande à partir d'au moins un paramètre additionnel.

Le procédé de commande comporte les étapes illustrées sur la figure 1. Lors d'une étape 1, on détermine une température Tfc du fluide caloporteur de régulation thermique du moteur, par exemple à l'aide d'une sonde de mesure de température. Une étape 2 consiste en une détermination d'une pression Patm atmosphérique ambiante, par exemple à l'aide d'un capteur de pression. Une étape 3 consiste en une détermination d'une température Tm modifiée du fluide caloporteur. La température Tfc du fluide caloporteur est modifiée via une fonction de transfert dépendante de la température Tfc du fluide caloporteur et de la pression Patm atmosphérique ambiante. Cette fonction de transfert peut être déterminée de manière empirique et validée par des essais ou peut être issue de modélisation physique. La température Tm modifiée du fluide caloporteur est un meilleur indicateur des conditions d'utilisation du moteur que la température Tfc du fluide caloporteur. La température Tm modifiée du fluide caloporteur est ensuite transmise à une unité de commande électronique. La température Tm modifiée permet de mieux adapter la commande de fonctionnement aux conditions d'utilisation du moteur et ainsi d'obtenir un meilleur compromis entre consommation, pollution, agrément, bruit et performance.

La figure 2 représente le procédé de commande de fonctionnement du moteur à partir de la température Tm modifiée comprenant, en outre, une étape optionnelle de correction, à partir d'un paramètre additionnel. Les trois premières étapes de ce procédé sont identiques à celles de la figure 1.

Lors d'une étape 1, on détermine une température Tfc du fluide caloporteur de régulation thermique du moteur, par exemple à l'aide d'une sonde de mesure de température. Une étape 2 consiste en une détermination de la pression Patm atmosphérique ambiante, par exemple à l'aide d'un capteur de pression. Une étape 3 consiste en une détermination d'une température Tm modifiée du fluide caloporteur. La température Tfc du fluide caloporteur est modifiée via une fonction de transfert, déterminée empiriquement ou issue de modélisation physique, et dépendante de la température Tfc du fluide caloporteur et de la pression Patm atmosphérique ambiante. La température Tm modifiée du fluide caloporteur est ensuite transmise à une unité de commande électronique. Une commande de fonctionnement adaptée à la situation de fonctionnement du moteur est alors choisie parmi une pluralité de commandes prédéfinies. Une étape 4 de correction de la commande de fonctionnement du moteur permet d'optimiser la commande de fonctionnement précédemment sélectionnée. La modification de la commande de fonctionnement est établie via une fonction de transfert dépendante de paramètres additionnels. Un des paramètres additionnels peut comprendre la température Tair de l'air ambiant. La commande de fonctionnement ainsi modifiée est mieux adaptée aux conditions d'utilisation du moteur.

La commande de fonctionnement selon l'invention présente l'avantage d'obtenir un meilleur compromis entre consommation, pollution, agrément, bruit et performance et de faciliter la mise au point du moteur puisqu'il n'y a qu'un seul paramètre correctif.

## Revendications

1. Procédé de commande de fonctionnement d'un moteur à combustion interne de type Diesel comportant les étapes suivantes dans lesquelles:
- on détermine une température (Tfc) du fluide caloporteur d'un circuit de régulation thermique du moteur,
- on détermine une pression (Patm) atmosphérique ambiante, **caractérisé en ce qu'**il comporte les étapes dans lesquelles :
- on calcule une température (Tm) modifiée dudit fluide caloporteur à partir de ladite température (Tfc) du fluide caloporteur et de ladite pression (Patm) atmosphérique ambiante
- on commande des paramètres de fonctionnement du moteur à partir de ladite température (Tm) modifiée dudit fluide caloporteur.

2. Procédé selon la revendication 1 **caractérisé en ce que** ledit procédé comporte, en outre, une étape de correction de la commande de fonctionnement du moteur à partir d'un paramètre additionnel différent de la température (Tfc) du fluide caloporteur et de la pression (Patm) atmosphérique ambiante.

3. Procédé selon les revendications 1 et 2 **caractérisé en ce que** ledit paramètre additionnel comprend la température (Tair) de l'air ambiant.

4. Système de commande de fonctionnement d'un moteur à combustion interne de type Diesel caractérisé en qu'il comprend un premier moyen de détermination de la température (Tfc) du fluide caloporteur, un second moyen de détermination de la pression (Patm) atmosphérique ambiante, un troisième moyen de calcul de la température (Tm) du fluide caloporteur modifiée et une unité de commande de paramètres de fonctionnement du moteur à partir de la température (Tm) modifiée du fluide caloporteur.

## Patentansprüche

1. Betriebsteuerverfahren eines Verbrennungsmotors des Typs Diesel, das die folgenden Schritte umfasst, in welchen:
- man eine Temperatur (Tfc) der Wärmeträgerflüssigkeit eines Wärmeregulierungskreislaufs des Motors bestimmt,
- man einen Umgebungsluftdruck (Patm) bestimmt, **dadurch gekennzeichnet, dass** es die Schritte aufweist, in welchen:
- man eine modifizierte Temperatur (Tm) der Wärmeträgerflüssigkeit ausgehend von der Temperatur (Tfc) der Wärmeträgerflüssigkeit und dem Umgebungsluftdruck (Patm) berechnet,
- man Betriebsparameter des Motors ausgehend von der modifizierten Temperatur (Tm) der Wärmeträgerflüssigkeit steuert.

2. Verfahren nach Anspruch 1, **dadurch gekennzeichnet, dass** das Verfahren außerdem einen Korrekturschritt der Betriebssteuerung des Motors ausgehend von einem zusätzlichen Parameter, der von der Temperatur (Tfc) der Wärmeträgerflüssigkeit und dem Umgebungsluftdruck (Patm) unterschiedlich ist, umfasst.

3. Verfahren nach den Ansprüchen 1 und 2, **dadurch gekennzeichnet, dass** der zusätzliche Parameter die Temperatur (Tair) der Umgebungsluft umfasst.

4. Betriebssteuerungssystems eines Verbrennungsmotors des Typs Diesel, **dadurch gekennzeichnet, dass** es ein erstes Mittel zum Bestimmen der Temperatur (Tfc) der Wärmeträgerflüssigkeit, ein zweites Mittel zum Bestimmen des Umgebungsluftdrucks (Patm), ein drittes Mittel zum Berechnen der modifizierten Temperatur (Tm) der Wärmeträgerflüssigkeit und eine Steuereinheit von Betriebsparametern des Motors ausgehend von der modifizierten Temperatur (Tm) der Wärmeträgerflüssigkeit umfasst.

## Claims

1. A method for controlling the operation of a diesel internal combustion engine comprising the following steps in which:
- a temperature (Tfc) of the heat-transport fluid of a temperature control circuit of the engine is determined,
- an ambient atmospheric pressure (Patm) is determined **characterized in that** it comprises the steps in which:
- a modified temperature (Tm) of said heat-transport fluid is calculated from said temperature (Tfc) of the heat-transport fluid and of said ambient atmospheric pressure (Patm)
- operating parameters of the engine are controlled from said modified temperature (Tm) of said heat-transport fluid.

2. The method according to Claim 1, **characterized in that** said method comprises, in addition, a correction step of the controlling of operation of the engine from an additional parameter different from the temperature (Tfc) of the heat-transport fluid and of the ambient atmospheric pressure (Patm).

3. The method according to Claims 1 and 2, **characterized in that** said additional parameter includes the temperature (Tair) of the ambient air.

4. A system for controlling the operation of a diesel internal combustion engine, **characterized in that** it includes a first means for determining the temperature (Tfc) of the heat-transport fluid, a second means for determining the ambient atmospheric pressure (Patm), a third means for calculating the modified temperature (Tm) of the heat-transport fluid, and a control unit of operating parameters of the engine from the modified temperature (Tm) of the heat-transport fluid.
